# EUROPÄISCHE PATENTSCHRIFT

(11) **EP 4 291 363 B1**
(45) Veröffentlichungstag und Bekanntmachung des Hinweises auf die Patenterteilung: **04.12.2024**
(21) Anmeldenummer: 22708734.3
(22) Anmeldetag: 01.02.2022
(51) Int. Cl.: B25H 3/02

(54) **WERKZEUGBEHÄLTER**
TOOL CONTAINER
CONTENANT À OUTILS

(30) Priorität: 15.02.2021 DE 202021100744 U
(43) Veröffentlichungstag der Anmeldung: 20.12.2023
(73) Patentinhaber: Hazet-Werk Hermann Zerver GmbH & Co. KG, 42857 Remscheid (DE)
(72) Erfinder: MAASFELD, Ingo, 51371 Leverkusen (DE); TIMM, Felix, 89160 Dornstadt (DE)
(74) Vertreter: Ksoll, Peter
(86) Internationale Anmeldenummer: PCT/DE2022/100088
(87) Internationale Veröffentlichungsnummer: WO 2022/171244

(56) Entgegenhaltungen:
- EP-A2- 3 636 216
- DE-A1- 19 653 601
- US-A- 2 589 234
- US-A- 4 319 683
- US-A- 5 248 030

## Beschreibung

Die Erfindung betrifft einen Werkzeugbehälter zur Aufnahme von Werkzeug gemäß den Merkmalen im Oberbegriff von Anspruch 1.

Werkzeugbehälter sind in verschiedensten Ausführungen, insbesondere in Form von Werkzeugboxen oder Werkzeugtaschen bekannt. Sie dienen der Verwahrung und Bereitstellung von Werkzeugen unterschiedlichster Art. Häufig beinhalten Werkzeugbehälter ein spezielles Werkzeugset von Werkzeugen bzw. ein sogenanntes Tool-Kit, also eine Sammlung von Werkzeugen für eine bestimmte Aufgabenstellung oder einen speziellen Einsatzzweck.

Vorrichtungen zum Aufbewahren von Werkzeugen sind bekannt, beispielsweise aus der US 2,791,251 A oder der DE 10 2014 119 130 A1.

Aus der DE 27 36 994 C2 geht ein Werkzeug- oder Gerätekasten hervor, mit einem an der Längsseite eines Unterkastens angelenkten Oberteil und durch die Öffnungs- und Schließbewegung des Kastens heraus- und hineinschwenkbaren Einsätzen.

Die DE 29 38 552 A1 beschreibt eine Plastikkassette, insbesondere für elektrische Kleingeräte, bestehend aus einem tiefgezogenen Deckelteil, einem tiefgezogenen Bodenteil und einem damit verbundenen Rückenteil. Das Deckelteil und das Bodenteil sind über das Rückenteil so gegeneinander schwenkbar, dass die Kassette im geschlossenen Zustand die äußere Form eines Buches bildet. Die innere Form weist tiefgezogene Vertiefungen zur Aufnahme des elektrischen Kleingeräts auf. Einen Werkzeugkoffer mit zwei an einer Längsseite über Scharniere gelenkig verbundenen Kofferschalen erläutert auch die DE 200 00 771 U1.

Bei dem aus der US 2016/0144502 A1 bekannten Werkzeugkasten stellen sich beim Öffnen des Deckels Einsätze, mit darin enthaltenen Werkzeugen, in eine Entnahmeposition.

Die US 5,139,143 A offenbart eine Vorrichtung mit darin aufbewahrten Werkzeugen, wobei die Vorrichtung einen flächigen Grundköper mit einer Innenseite und einer Außenseite aufweist. An der Innenseite sind Haltevorrichtungen zur Fesselung von Werkzeugen am Grundkörper vorgesehen. Der Grundkörper ist durch mehrere Scharniere in Flächenabschnitte aufgeteilt. Die Flächenabschnitte sind von einer Werkzeugentnahmestellung in der die Flächenabschnitte im Wesentlichen in einer Ebene liegen, um die Scharniere in eine Verwahrstellung faltbar, in der die Außenseiten der Flächenabschnitte ebene Flächen eines Mehrkantvolumenkörpers bilden.

Eine Aufbewahrungsvorrichtung für Werkzeuge zählt auch durch die EP 3 092 111 B1 zum Stand der Technik.

Andere Beispiele sind aus der US 5 248 030 A oder EP 3 636 216 A2 bekannt.

Die bekannten Werkzeugbehältnisse sind grundsätzlich tauglich und im Einzelfall anwendungsbewährt, erscheinen jedoch verbesserungswürdig.

Der Erfindung liegt ausgehend vom Stand der Technik die Aufgabe zu Grunde einen Werkzeugbehälter funktional zu verbessern.

Die Lösung dieser Aufgabe besteht in einem Werkzeugbehälter gemäß Anspruch 1.

Vorteilhafte Ausgestaltungen und Weiterbildungen des erfindungsgemäßen Werkzeugbehälters sind Gegenstand der abhängigen Ansprüche.

Der Werkzeugbehälter zur Aufnahme von Werkzeugen weist einen quaderförmigen Behälterkörper auf. Der Behälterkörper besitzt eine Deckelwand, eine Bodenwand, eine Vorderwand, eine Rückwand sowie zwei Seitenwände. Zumindest Bereiche der Deckelwand und die Bodenwand, die Vorderwand und die Rückwand werden durch einen Einband gebildet. Der Einband ist durch Scharniere in Flächenabschnitte aufgeteilt. Diese Flächenabschnitte bilden zumindest bereichsweise die Deckelwand, die Bodenwand sowie die Vorderwand und die Rückwand. Die Flächenabschnitte sind um die Scharniere faltbar. Faltbar meint, dass die Flächenabschnitte um die Scharniere relativ zueinander drehgelenkig bzw. drehbar bewegt werden können.

Erfindungsgemäß weist jede Seitenwand ein Seitenwandoberteil und ein Seitenwandunterteil auf. Jeweils ein Seitenwandoberteil ist randseitig an der einen Seite des die Deckelwand bildenden Flächenabschnitts und das andere Seitenwandoberteil an dem gegenüberliegenden Rand des die Deckelwand bildenden Flächenabschnitts angeordnet. Die Seitenwandunterteile sind jeweils randseitig an den aneinander gegenüberliegenden Seiten des die Bodenwand bildenden Flächenabschnitts angeordnet. Die Seitenwandoberteile und die Seitenwandunterteile sind mit den Flächenabschnitten gefügt, vorzugsweise stoffschlüssig gefügt, beispielsweise verklebt. Die Seitenwandoberteile sind bevorzugt bereichsweise mit dem Flächenabschnitt verklebt, beispielsweise über ein Drittel ihrer Länge, so dass ein Längenabschnitt des Seitenwandoberteils nicht mit der Deckelwand gefügt ist. In diesem Zusammenhang sieht eine bevorzugte Ausführungsform vor, dass die Deckelwand aus zwei Flächenabschnitten gebildet wird, welche über ein Scharnier verbunden sind. Die beiden links und rechts der Deckelwand angeordneten Seitenwandoberteile sind dann nur mit einem Flächenabschnitt, nämlich mit dem vorderen, also zur Vorderwand gerichteten Flächenabschnitt, stoffschlüssig gefügt. Der hintere Flächenabschnitt der Deckelwand ist nicht mit den Seitenwandoberteilen gefügt und kann beim Öffnen des Behälterkörpers und beim Aufstellen des Oberteils relativ zum Unterteil von den Seitenwandoberteilen weg bewegt werden.

Die Seitenwandoberteile und die Seitenwandunterteile sind aus einem formstabilen steifen Werkstoff, insbesondere aus Kunststoff gefertigt. Jeweils ein Seitenwandunterteil und ein Seitenwandoberteil ergänzen sich zu einer Seitenwand des Behälterkörpers. Sie bilden den äußeren seitlichen Abschluss des Behälterkörpers. Auf ihren Innenseiten weisen die Seitenwandoberteile und die Seitenwandunterteile Funktionselemente auf. Funktionselemente können Funktionskörper, Funktionsflächen oder Funktionsaufnahmen sein. Funktionskörper, beispielsweise Verstrebungen, dienen insbesondere zur Stabilisierung der entsprechenden Bauteile bzw. Bauteilkomponenten. Funktionsflächen können ebenfalls versteifende Funktionen für die Seitenwandteile untereinander haben. Funktionsflächen können auch zur Anbindung bzw. Festlegung von Behälterkomponenten oder von Behälterinhaltskomponenten dienen. Funktionsaufnahmen dienen insbesondere zur Festlegung von Werkzeugen.

Die Deckelwand mit den beiden Seitenwandoberteilen bilden ein Deckelteil. Die Bodenwand mit den beiden Seitenwandunterteilen bilden einen Bodenteil. An jedem Seitenwandunterteil ist eine Stützaufnahme vorgesehen, in welche ein Seitenwandoberteil mit einem Koppelelement einsetzbar ist, so dass das Oberteil relativ zum Unterteil in einem Winkel aufstellbar ist. Erfindungsgemäß ist folglich eine Aufstellfunktion des Deckelteils relativ zum Bodenteil realisiert. Dies verbessert die Präsentation und die Bereitstellung der Werkzeuge und erleichtert deren Entnahme. Insgesamt ist der Werkzeugbehälter durch die erfindungsgemäße Ausgestaltung funktional und in der Benutzerfreundlichkeit verbessert.

Besonders bevorzugt ist das Koppelelement durch einen rückwandseitigen Endabschnitt eines Seitenwandoberteils gebildet. Demzufolge kann das Oberteil mit den Endabschnitten der Seitenwandoberteile in die Stützaufnahmen der Seitenwandunterteile eingesetzt werden.

Hierbei sind Wandbereiche des Endabschnitts formschlüssig in der Stützaufnahme aufnehmbar.

Eine für die Praxis besonders vorteilhafte Ausführungsform eines erfindungsgemäßen Werkzeugbehälters sieht vor, dass die Stützaufnahme in einem Seitenwandunterteil und das Koppelelement in einem Seitenwandoberteil zueinander komplementär ausgebildete Stützwandabschnitte aufweisen.

Weiterhin vorteilhaft ist in diesem Zusammenhang, wenn im Stützwandabschnitt der Stützwandaufnahme eine Stufe ausgebildet ist und der Stützwandabschnitt im Koppelelement eine Stufe aufweist.

Die Seitenwandoberteile weisen jeweils rückwandseitig einen von der benachbarten Seitenwand nach innen rechtwinklig gerichteten Rückenschenkel auf. Außen am Endabschnitt der Seitenwandoberteile ist der Stützwandabschnitt mit einer Stufe ausgebildet.

In der Aufstellposition des Deckelteils realisieren die Rückwand und ein rückwandseitiger bzw. hinterer Flächenabschnitt der Deckelwand eine Abstützung für das Deckelteil. Hierzu bilden die Rückwand und der Flächenabschnitt der Deckelwand, der nicht fest mit dem Seitenwandoberteilen verbunden ist, eine Lasche. In der Aufstellposition des Deckelteils liegt die Rückwand flach auf dem Untergrund und erstreckt sich folglich liegend von der Bodenwand weg flach in einer Ebene mit der Bodenwand des Unterteils. Der hintere Flächenabschnitt der Deckelwand bildet eine Stützstrebe bzw. eine Stützlasche, welche sich von der Rückwand in einem Stützwinkel schräg zum Deckelteil erstreckt.

Der Einband, auch Cover genannt, kann aus einem flexiblen Material bestehen. Es kann sich um einen textilen Werkstoff ebenso wie um einen Einband aus Kunststoff, auch aus Mischkunststoff handeln. Ein für die Praxis vorteilhafter Werkstoff für den Einband ist Polyamid (Nylon) oder auch Polyvinylchlorid (PVC) oder Polypropylen (PP). Möglich ist auch die Verwendung eines Einbands aus imprägnierter Pappe. Grundsätzlich ist auch ein Einband aus Kunstleder oder Naturleder möglich. Vorteilhaft erscheint auch eine Kombination eines textilen Werkstoffes mit einem Kunststoff, also beispielsweise ein Velours mit einer Kunststofffolie.

Der Einband kann aus einem Schichtwerkstoff bestehen, also mehrlagig aufgebaut sein. Vorzugsweise weist der Einband eine äußere folienartige Hülle mit inneren Versteifungseinlagen auf.

Bevorzugt sind die Scharniere zwischen den Flächenabschnitten des Einbands als Filmscharniere ausgebildet. Ein Filmscharnier ist einteilig mit den zu verbindenden Elementen also den zu verbindenden Flächenabschnitten ausgebildet. Die Filmscharniere bilden eine dünnwandige Verbindung zwischen den Flächenabschnitten, welche durch ihre Biegsamkeit eine Drehung bzw. Faltung der verbundenen Flächenabschnitte relativ zueinander ermöglicht. An den Filmscharnieren ist der Einband dünner ausgeführt als in den verbundenen Flächenabschnitten. Die Filmscharniere erstecken sich insbesondere quer über die Breite des Einbands. Vorteilhafterweise sind die Filmscharniere durch den die äußere Hülle bzw. äußere Schicht des Einbands bildenden Werkstoff gebildet.

Die Flächenabschnitte des Einbands und die zwischen den Flächenabschnitten liegenden Filmscharniere weisen einen Wanddickensprung zwischen dem Filmscharnier und dem jeweiligen Flächenabschnitt auf. Grundsätzlich kann ein Flächenabschnitt selbst Wanddickensprünge aufweisen. Insbesondere weist ein Flächenabschnitt einen zentralen verdickten oder aufgedickten Flächenbereich auf mit umlaufenden weniger dicken Randbereichen. Wanddickensprünge können auch durch Rippen bzw. eine Verrippung in einem Flächenabschnitt, vorzugsweise in dem die Deckelwand bildenden Flächenabschnitt, realisiert sein.

Am Seitenwandoberteil und am Seitenwandunterteil sind Formschlusselemente vorgesehen, welche bei geschlossenem Behälterkörper miteinander in Eingriff gelangen. Diese Ausgestaltung verbessert die Funktionalität und Stabilität des erfindungsgemäßen Werkzeugbehälters. Auch verstärkt diese Ausgestaltung den Behälterkörper insgesamt, so dass der innere Hohlraum des Behälterkörpers und die darin bevorratenden Werkzeuge noch besser vor Stößen und ähnlichen Belastungen geschützt sind.

Eine vorteilhafte Ausgestaltung sieht vor, dass die Formschlusselemente am Seitenwandoberteil und am Seitenwandunterteil durch Taschen oder taschenförmig konfigurierte Ausnahmen einerseits und komplementär ausgebildete Laschen oder Vorsprünge andererseits gebildet sind. Die Laschen oder Vorsprünge greifen bei geschlossenem Behälterkörper in eine korrespondierende Tasche bzw. Aufnahme. Die Taschen oder Aufnahmen einerseits und die Laschen bzw. Vorsprünge andererseits weisen schräg verlaufende Seitenschenkel auf. Eine für die Praxis bevorzugte Ausführungsform sieht vor, dass die Taschen bzw. Aufnahmen trapezförmig konfiguriert sind und die korrespondierenden Laschen bzw. Vorsprünge komplementär trapezförmig ausgeführt sind.

Ein weiterer Aspekt der Erfindung sieht vor, dass quer zwischen den Seitenwandunterteilen und/oder quer zwischen den Seitenwandoberteilen Tragkörper eingliederbar sind. Diese Tragkörper sind dafür vorgesehen, Werkzeuge und/oder Werkzeugaufnahmen für Werkzeuge zu halten. Insbesondere dienen die Tragkörper zur Haltung von Werkzeugaufnahmen, wobei die Werkzeugaufnahmen austauschbar in den Tragkörpern montiert werden können. Dies ermöglicht einen modularen Aufbau des Behälterinnenraums und eine modulare Bestückung des Werkzeugbehälters. Die Bestückung des Werkzeugbehälters kann nach dem Baukastenprinzip durch eine Kombination verschiedener Werkzeugaufnahmen mit entsprechend verschiedenen Werkzeugen auf unterschiedlichste Einsatzzwecke und Anwendungsfälle abgestellt werden.

Bevorzugt ist der Tragkörper durch eine Schiene gebildet, insbesondere durch eine Schiene aus Leichtmetall. Selbstverständlich kann ein Tragkörper auch auf anderen Werkstoffen, beispielsweise aus Kunststoff bestehen.

Ein schienenförmiger Tragkörper weist einen zentralen Steg mit jeweils endseitig rechtwinklig quer zum Steg ausgerichteten Längsgurten auf, die sich in Längsrichtung des Tragkörpers erstrecken. An den oberen Längsseiten der Längsgurte schließen sich nach innen aufeinander zu gerichtete Flansche an, welche Klemmelemente zur Aufnahme und/oder Fixierung einer Werkzeugaufnahme bilden. Die Klemmelemente können durchgängig entlang einer Längsseite des Tragkörpers vorgesehen sein. Selbstverständlich sind auch andere Ausführungsformen von Klemmelementen möglich. Unterseitig weisen die Tragkörper Fixierelemente auf, beispielsweise Stege. Mittels der Fixierelemente können die Tragkörper in Widerlagern, beispielsweise in Schlitzen, aufgenommen und positioniert werden. Die Widerlager, insbesondere in Form von Schlitzen oder ähnlichen formschlüssigen Aufnahmekonfigurationen, sind insbesondere im Seitenwandunterteil und/oder im Seitenwandoberteil ausgebildet, insbesondere in nach innen ragenden Wandabschnitten eines Seitenwandunterteils oder eines Seitenwandoberteils und/oder den dort vorgesehenen Funktionselementen.

Des Weiteren sind am Seitenwandunterteil und/oder am Seitenwandoberteil Halterabschnitte zur Festlegung von Werkzeugen und/oder Werkzeugaufnahmen vorgesehen. Die Halterabschnitte können so konfiguriert sein, dass einzelne Werkzeuge dort lageorientiert gehalten werden. Ein weiterer vorteilhafter Aspekt sieht vor, dass die Halterabschnitte Werkzeugaufnahmen für ein Set von Werkzeugen halten.

Eine besonders vorteilhafte Ausgestaltung sieht vor, dass im Behälterkörper zumindest eine Werkzeugaufnahme schwenkbeweglich angeordnet ist. In der geschlossenen Verwahrstellung des Behälterkörpers bzw. des Werkzeugbehälters liegen die Werkzeugaufnahmen mit den darin aufgenommenen Werkzeugen, beispielsweise Winkelschlüssel, in einer Ebene parallel zur Boden- und/oder Deckelwand. In der Entnahmeposition sind die Werkzeugaufnahmen aufgestellt, also von der Verwahrstellung aufgeklappt, und in einem Winkel quer, vorzugsweise rechtwinklig zur Bodenwand und/oder Deckelwand orientiert.

Ein weiterer Aspekt der Erfindung sieht vor, dass in den Flächenabschnitten des Einbands Versteifungseinlagen integriert sind. Die Versteifungseinlagen sind in dem Werkstoff der Flächenabschnitte eingebettet.

Die Versteifungseinlagen können aus verschiedenen Werkstoffen ausgeführt sind, beispielweise aus Kunststoff oder Metall. Für die Praxis vorteilhaft sind zumindest zwei Versteifungseinlagen aus voneinander verschiedenen Werkstoffen vorgesehen. Hierbei können Versteifungseinlagen aus Kunststoff, beispielsweise aus glasfaserverstärktem Kunststoff, bestehen und zumindest eine andere Werkstoffeinlage aus einem Metall, insbesondere einem ferromagnetischen Werkstoff, ausgeführt sein. Diese metallische Versteifungseinlage besitzt eine zusätzliche Funktion im Rahmen einer Verriegelung des Behälterkörpers.

Eine vorteilhafte Ausgestaltung sieht vor, dass der Werkzeugbehälter eine Verriegelung zum Verschließen des Behälterkörpers aufweist, insbesondere handelt es sich um eine magnetische Verriegelung.

Die Verriegelung umfasst zumindest einen Magneten und einen mit dem Magneten zusammenwirkenden Schließkörper. Dieser Schließkörper besteht aus einem ferromagnetischen Werkstoff. Hierbei handelt es sich bevorzugt um die Versteifungseinlage in dem die Vorderwand bildenden Flächenabschnittes des Einbands. Die Vorderwand kann auch durch zwei Flächenabschnitte gebildet sein. Hierbei ist ein Flächenabschnitt mit dem Flächenabschnitt der Bodenwand über ein Scharnier verbunden, vorzugsweise ist dieser bodenseitige Flächenabschnitt der Vorderwand fest mit den Stirnseiten der Seitenwandunterteile gefügt. Ein oberer Flächenabschnitt ist mit dem die Deckelwand bildenden Flächenabschnitt verbunden und bildet eine vorderseitige Schließlasche zum Verschließen des Behälterkörpers.

Eine weitere vorteilhafte Ausgestaltung sieht vor, dass der Magnet, insbesondere zwei Magnete, jeweils im außenseitigen Bereich des Unterteils vorgesehen sind. Der Dauermagnet ist hierbei in einem zur Vorderwand gerichteten Schenkel angeordnet, wobei der Schenkel vorzugsweise werkstoffeinheitlich einstückiger Bestandteil eines Seitenwandunterteils ist.

Die Erfindung ist nachfolgend anhand von Zeichnungen näher beschrieben:
- Figur 1: einen erfindungsgemäßen Werkzeugbehälter geschlossen in einer perspektivischen Ansicht;
- Figur 2: den Werkzeugbehälter geöffnet in einer Perspektive;
- Figur 3: den geöffneten Werkzeugbehälter in einer perspektivischen Ansicht schräg von hinten;
- Figur 4: eine perspektivische Darstellung des geöffneten flachliegenden Werkzeugbehälters;
- Figur 5: eine Ansicht auf den Werkzeugbehälter aus einer anderen Perspektive mit einer aufgestellten Werkzeugaufnahme;
- Figur 6: eine perspektivische Ansicht auf den Werkzeugbehälter ohne Werkzeugbestückung;
- Figur 7: den Werkzeugbehälter entsprechend der Darstellung von Figur 6 in geöffnete flachliegender Position;
- Figur 8: eine perspektivische Ansicht auf den Einband eines Werkzeugbehälters:
- Figur 9: einen vergrößerten Ausschnitt aus einem Seitenwandunterteil und einem Seitenwandoberteil bei einem in einer Stützaufnahme aufgenommenen Seitenwandoberteilen;
- Figur 10: ein Seitenwandunterteil in einer perspektivischen Ansicht;
- Figur 11: ein Seitenwandoberteil in einer perspektivischen Ansicht;
- Figur 12: ein Seitenwandunterteil und ein Seitenwandoberteil in aufgestellter Position des Seitenwandoberteils in einer Seitenansicht;
- Figur 13: eine perspektivische Ansicht auf Bauteilkomponenten des Werkzeugbehälters ohne Werkzeugträger und Werkzeugaufnahmen;
- Figur 14: eine Darstellung entsprechend Figur 13 mit Tragkörpern und Werkzeugaufnahmen;
- Figur 15: einen Tragkörper in einer perspektivischen Ansicht;
- Figur 16: eine Werkzeugaufnahme teilweise bestückt;
- Figur 17: eine weitere perspektivische Ansicht auf den Werkzeugbehälter ohne Werkzeugbestückung und
- Figur 18: eine Werkzeugaufnahme in einer perspektivischen Darstellung.

In den Figuren 1 bis 18 werden für gleiche oder ähnliche Bauteile die gleichen Bezugszeichen verwendet, auch wenn aus Gründen der Vereinfachung auf eine wiederholte Beschreibung verzichtet wird.

Figur 1 zeigt einen erfindungsgemäßen Werkzeugbehälter 1 in seiner geschlossenen Werkzeugverwahrstellung.

Einen geöffneten Werkzeugbehälter 1 zeigen die Darstellungen der Figuren 2 bis 7 sowie die Figur 17.

Bauteile und Bauteilkomponenten des Werkzeugbehälters 1 sind zusätzlich anhand der Darstellungen der Figuren 8 bis 16 und der Figur 18 erläutert.

Der Werkzeugbehälter 1 zur Aufnahme von Werkzeugen weist in seiner geschlossenen Verwahrstellung einen quaderförmigen Behälterkörper 2 auf. Der Werkzeugbehälter 1 beinhaltet ein Werkzeugset von verschiedenen Werkzeugen 3, 4.

Der Behälterkörper 2 weist eine Deckelwand 5, eine Bodenwand 6, eine Vorderwand 7 und eine Rückwand 8 sowie zwei Seitenwände 9, 10 auf. Die Deckelwand 5, die Bodenwand 6, die Vorderwand 7 und die Rückwand 8 werden durch einen Einband 11 gebildet.

Der Einband 11 ist insbesondere in der Figur 8 zu erkennen. Der Einband 11 ist durch Scharniere 12 in Flächenabschnitte 13 - 18 aufgeteilt. Die beiden Flächenabschnitte 16 und 17 bilden die Deckelwand 5. Der Flächenabschnitt 14 bildet die Bodenwand 6, der Flächenabschnitt 15 bildet die Rückwand 8 des Behälterkörpers 2. Der Flächenabschnitt 18 bildet die Vorderwand 7, wobei der vergleichsweise kurze vorderseitige Flächenabschnitt 13 an der Vorderwand 7 innen liegend angeordnet ist und von dem vorderen Flächenabschnitt 18 bzw. der Vorderwand 7 teilweise übergriffen wird. Die Flächenabschnitte 14, 15, 16, 17 und 18 sind um die Scharniere 12 faltbar. Auch der vordere Flächenabschnitt 13 ist um das zum Flächenabschnitt 14 hin vorgesehene Scharnier 12 faltbar. Allerdings ist der vordere Flächenabschnitt 13 fest am Behälterkörper 2 festgelegt.

Die Scharniere 12 zwischen den einzelnen Flächenabschnitten 13 - 18 des Einbands 11 sind als Filmscharniere ausgebildet. Die Filmscharniere erstrecken sich über die Breite des Einbands 11 und stellen eine dünnwandige Verbindung zwischen jeweils benachbarten Flächenabschnitten 13 - 18 her, so dass durch ihre Biegsamkeit eine Drehung bzw. Faltung der verbundenen Flächenabschnitte 14 - 18 relativ zueinander möglich ist. In den Filmscharnieren ist der Einband 11 dünner ausgeführt als in den Flächenabschnitten 13 - 18. Der Einband 11 weist einen äußeren Hüllkörper 19 aus einem folienartigen Werkstoff, beispielsweise aus Polyamid oder auch einer anderen widerstandsfähigen Kunststofffolie, auf. In den Flächenabschnitten 14 - 18 von Deckelwand 5, Bodenwand 6, Vorderwand 7 und Rückenwand 8 sind Versteifungseinlagen 20, 21 integriert. Die Versteifungseinlagen 20 in den Flächenabschnitten 14 - 17, welche die Deckelwand 5, die Rückwand 8 und die Bodenwand 6 bilden, bestehen aus Kunststoff, beispielsweise aus einem glasfaserverstärkten Kunststoff. Die Versteifungseinlage 21 in dem die Vorderwand 7 bildenden Flächenabschnitt 18 besteht aus einem Metallblech, insbesondere einem Zinkblech. In der Figur 8 sind exemplarisch zwei Versteifungseinlagen 20, 21 dargestellt. Eine Versteifungseinlage 20 ist zu erkennen in dem hinteren Flächenabschnitt 16 der Deckelwand 5. Diese Versteifungseinlage 20 besteht aus glasfaserverstärktem Kunststoff. Des Weiteren ist eine Versteifungseinlage 21 dargestellt in dem vorderen Flächenabschnitt 18, welcher die Vorderwand 7 bildet. Diese Versteifungseinlage 21 besteht aus Metallblech.

Eine Seitenwand 9 bzw. 10 ist jeweils aus einem Seitenwandoberteil 22 und einem Seitenwandunterteil 23 gebildet. Jeweils ein Seitenwandoberteil 22 ist randseitig an den beiden die Deckelwand 5 bildenden Flächenabschnitten 16, 17 vorgesehen. Mit dem vorderen zur Vorderwand 7 gerichteten Flächenabschnitt 17 sind die Seitenwandoberteile 22 fest gefügt, insbesondere stoffschlüssig gefügt, vorzugsweise verklebt. Die Seitenwandoberteile 22 weisen deckelseitig nach innen gerichtete Seitenschenkel 24 auf. Mit den Außenflächen der Seitenschenkel 24 liegen die Seitenwandoberteile 22 innen bzw. unterseitig am Flächenabschnitt 17 an und sind mit diesem über die Länge parallel zur Seitenwand 9 bzw. 10 gefügt.

Die Seitenwandunterteile 23 sind jeweils randseitig an den einander gegenüber liegenden äußeren Längsseiten des die Bodenwand 6 bildenden Flächenabschnitts 14 angeordnet und mit dem Flächenabschnitt 14 fest gefügt. Dies erfolgt ebenfalls entlang bodenseitiger Seitenschenkel 25.

Jeweils ein Seitenwandunterteil 23 und ein Seitenwandoberteil 22 ergänzen sich zu einer Seitenwand 9 bzw. 10 des Behälterkörpers 2.

Die Deckelwand 5 und die beiden Seitenwandoberteile 22 bilden ein Deckelteil 26. Die Bodenwand 6 mit den beiden Seitenwandunterteilen 23 bilden ein Bodenteil 27. Jedes Seitenwandoberteil 22 und jedes Seitenwandunterteil 23 weist Formschlusselemente 28, 29 auf, welche bei geschlossenem Behälterkörper 2 miteinander in Eingriff gelangen. Die Seitenwandunterteile 23 weisen im mittleren Längenabschnitt nach oben vorstehende Taschenabschnitte 30 auf. Innenseitig in jedem Taschenabschnitt 30 ist eine trapezförmig konfigurierte taschenförmige Ausnehmung 31 vorgesehen. Die Ausnehmung 31 ist durch einen Bodensteg 32 und zwei Seitenstreben 33 begrenzt und bildet das Formschlusselement 28 aus. Die Formschlusselemente 29 an den Seitenwandoberteilen 22 sind durch Zungenabschnitte 34 gebildet. Die Zungenabschnitte 34 sind komplementär zu den Taschenabschnitten 30 gestaltet und weisen ebenfalls eine trapezförmige Konfiguration mit einem Stirnsteg 35 und zwei schräg verlaufenden Stirnschrägen 36 auf.

An jedem Seitenwandunterteil 23 ist eine Stützaufnahme 37 vorgesehen, in welche ein Seitenwandoberteil 22 mit einem Koppelelement 38 einsetzbar ist. Auf diese Weise kann das Deckelteil 26 relativ zum Bodenteil 27 in einem Winkel aufgestellt werden. Die aufgestellte Werkzeugentnahme bzw. -präsentationsstellung des Werkzeugbehälters 1 ist insbesondere in den Figuren 2 und 3 ersichtlich.

Das Koppelelement 38 ist durch den rückwandseitigen Endabschnitt 39 eines Seitenwandoberteils 22 gebildet. Hierzu ist der Endabschnitt 39 gestuft konfiguriert. Die Stützaufnahme 37 und das Koppelelement 38 bzw. der rückwandseitige Endabschnitt 39 weisen zueinander komplementär ausgebildete Stützwandabschnitte 40, 41 auf. Im Stützwandabschnitt 40 der Stützaufnahme 37 ist eine Stufe 42 ausgebildet. Der Stützwandabschnitt 41 im Koppelelement 38 besitzt ebenfalls eine Stufe 43. Bei aufgestelltem Deckelteil 26 greift der Endabschnitt 39 in die Stützaufnahme 37 ein. Hierbei stützen sich die Stützwandabschnitte 40, 41 an den Stufen 42, 43 gegeneinander ab.

In der Aufstellposition des Deckelteils 26 ist eine Abstützung 44 für das Deckelteil 26 vorgesehen. Die Abstützung 44 wird durch die Rückwand 8 und den hinteren rückwandseitigen Flächenabschnitt 16 der Deckelwand 5 gebildet. Wie insbesondere die Figuren 2, 3 und 6 zeigen, ist die Rückwand 8 durch das Aufstellen des Deckelteils 26 nach hinten umgelegt und liegt flach auf dem Untergrund auf. Die Rückwand 8 erstreckt sich liegend von der Bodenwand 6 weg flach in einer Ebene mit der Bodenwand 6 des Bodenteils 27. Der hintere Flächenabschnitt 16 der Deckelwand 5 ist schräg vom Deckelteil 26 abgestellt und bildet eine Stützlasche 45, welche sich von der Rückwand 8 in einem Stützwinkel schräg zum Deckelteil 26 erstreckt.

Jeweils quer zwischen den Seitenwandunterteilen 23 und quer zwischen den Seitenwandoberteilen 22 sind Tragkörper 46 eingliederbar. Im hier dargestellten Ausführungsbeispiel eines Werkzeugbehälters 1 sind Tragkörper 46 im Deckelteil 26 zwischen den Seitenwandoberteilen 22 dargestellt. Die Tragkörper 46 sind dafür vorgesehen Werkzeugaufnahmen 47 für Werkzeuge 3, 4 zu halten.

Im Deckelteil 26 vorgesehene Tragkörper 46 erkennt man in der Figur 14. Einen einzelnen Tragkörper 46 zeigt die Darstellung der Figur 15.

Der Tragkörper 46 ist durch eine Schiene 48 aus einem Leichtmetall gebildet. Jeweils an den Längsseiten der Schiene 48 sind krallenförmige Klemmelemente 49 vorgesehen, welche zur Aufnahme oder Fixierung von Werkzeugaufnahmen 47 dienen. Ein schienenförmiger Tragkörper 46 weist einen zentralen Bodensteg und jeweils endseitig rechtwinklig quer zum Bodensteg ausgerichtete Längsgurte auf. An die Längsgurte schließen sich oben nach innen aufeinander zu gerichtete Flansche an, welche die Klemmelemente 49 bilden.

Eine Werkzeugaufnahme 47 zeigt die Figur 16. Die Werkzeugaufnahme 47 ist mit Fixierstegen 50 an ihren unteren Längsseiten 51 ausgerüstet, welche kraft- und formschlüssig mit den Klemmelementen 49 der Schiene 48 koppelbar sind. Die Werkzeugaufnahme 47 weist Aufnahmen 52 zur Halterung von Werkzeugen 3 auf. In der Figur 16 sind zwei Aufnahmen 52 bestückt mit Werkzeugen 3 in Form von Bits.

Eine Werkzeugaufnahme 53 zur Halterung eines Werkzeugs 4 in Form eines Schraubendrehers und eines Werkzeugaufsatzes zeigt die Darstellung der Figur 18. In den Werkzeugaufnahmen 53 sind an die Kontur des Werkzeugs 4 angepasste Vertiefungen 54 mit darin integrierten Klemmelementen 55 vorgesehen.

Zur Halterung der Werkzeugaufnahme 53 im Behälterkörper 2 sind Fixierelemente 56 in Form von bodenseitigen Stegen 57, vorgesehen, welche ich Klemmaufnahmen 58 einsetzbar sind. Die Klemmaufnahmen 58 sind durch Schlitze in den Seitenschenkeln 24 der Seitenwandoberteile 22 einsetzbar.

Auch die Tragkörper 46 weisen Fixierelemente 59 auf, die durch bodenseitige Stege 57 realisiert sind. Die an den Unterseiten der Tragkörper 46 vorgesehenen Fixierelemente 59 werden ebenfalls in Klemmaufnahmen 58 in den Seitenschenkeln 24 der Seitenwandoberteile 22 fixiert.

Die Figuren 11 und 13 verdeutlichen, dass ein Seitenwandoberteil 22 mehrere mit Abstand zueinander angeordnete Klemmaufnahmen 58 in Form von Schlitzen besitzt. Die Schlitze sind mit einem Modulmaß angeordnet, so dass wahlweise Tragkörper 46 oder Werkzeugaufnahmen 53 eingesetzt werden können. Es versteht sich, dass je nach Bestückung des Werkzeugbehälters 1 auch entsprechende Klemmaufnahmen 58 an den Seitenwandunterteilen 23 vorgesehen sein können.

Die Figuren 10 und 13 sowie 4 und 5 verdeutlichen des Weiteren, dass die Seitenwandunterteile 23 Halterabschnitte 60 zur Festlegung von Werkzeugaufnahmen 61 aufweisen. Eine montierte Werkzeugaufnahme 61 mit darin integrierten Werkzeugen 3 ist in den Figuren 4 und 5 zu erkennen.

Die Halterabschnitte 60 sind am bodenseitigen nach innen gerichteten Seitenschenkel 25 der Seitenwandunterteile 23 ausgebildet.

Die Seitenschenkel 25 weisen nach innen in den Innenraum des Behälterkörpers 2. Die Halterabschnitte 60 sind in der Mitte der Seitenwandunterteile 23 durch Querschotte 62 begrenzt. Am vorderwandseitigen Ende 63 und am rückwandseitigen Ende 64 sind die Seitenwandunterteile 23 durch einen Vorderschenkel 65 und einen Rückenschenkel 66 begrenzt. Auch die Seitenwandoberteile 22 weisen jeweils einen Vorderschenkel 67 und Rückenschenkel 68 auf.

Die Figuren 4 und 5 zeigen an den Halterabschnitten 60 festgelegte Werkzeugaufnahmen 61. Wie insbesondere die Figur 5 verdeutlicht, sind die Werkzeugaufnahmen 61 schwenkbeweglich in den Halteabschnitten 60 angeordnet. Zur leichteren Entnahme der darin bevorrateten Werkzeuge 3 können die Werkzeugaufnahmen 61 aufgestellt und von der Bodenwand 6 nach oben aufgestellt werden. Die Figur 5 zeigt eine aufgestellte Werkzeugaufnahme 61 mit darin aufgenommenen Winkelschlüsseln.

Der Werkzeugbehälter 1 weist eine Verriegelung 69 auf. Die Verriegelung 69 fixiert die Vorderwand 7 des Behälterkörpers 2 in der geschlossenen Verwahrstellung. Die Verriegelung 69 weist zwei Magnete 70 auf, welche mit einem Schließkörper 71 zusammenwirken. Der Schließkörper 71 ist durch die Versteifungseinlage 21 aus ferromagnetischem Werkstoff in der Vorderwand 7 bzw. dem die Vorderwand 7 bildenden Flächenabschnitt 18 des Einbands 11 gebildet.

Die Magnete 70 sind in Aufnahmen 72 positioniert. Die Aufnahmen 72 sind jeweils am linken und am rechten Vorderschenkel 65 eines Seitenwandunterteils 23 ausgebildet. Die Vorderschenkel 65 sind werkstoffeinheitlich einstückiger Bestandteil eines Seitenwandunterteils 23. In den Vorderschenkeln 65 sind die Aufnahmen 72 vorgesehen und die Magnete 70 darin fixiert. Der durch die Versteifungseinlage 21 gebildete Schließkörper 71 der Verriegelung 69 wirkt mit den Magneten 70 zusammen und fixiert die Vorderwand 7 stirnseitig am Behälterkörper 2 über die Magnete 70.

Der Flächenabschnitt 13 bildet eine vordere Begrenzung an der Vorderwand 7 stirnseitig zwischen den beiden Seitenwandunterteilen 23 und ist fest an stirnseitigen Fügeflächen 73 der Vorderschenkel 65 unterhalb der Aufnahmen 72 für die Magnete 70 gefügt.

### Bezugszeichen:

1 - Werkzeugbehälter
2 - Behälterkörper
3 - Werkzeug
4 - Werkzeug
5 - Deckelwand
6 - Bodenwand
7 - Vorderwand
8 - Rückwand
9 - Seitenwand
10 - Seitenwand
11 - Einband
12 - Scharnier
13 - Flächenabschnitt
14 - Flächenabschnitt von 6
15 - Flächenabschnitt von 8
16 - Flächenabschnitt von 5
17 - Flächenabschnitt von 5
18 - Flächenabschnitt von 7
19 - Hüllkörper
20 - Versteifungseinlage
21 - Versteifungseinlage
22 - Seitenwandoberteil
23 - Seitenwandunterteil
24 - Seitenschenkel
25 - Seitenschenkel
26 - Deckelteil
27 - Bodenteil
28 - Formschlusselement
29 - Formschlusselement
30 - Taschenabschnitt
31 - Ausnehmung
32 - Bodensteg
33 - Seitenstebe
34 - Zungenabschnitt
35 - Stirnsteg
36 - Stirnschräge
37 - Stützaufnahme
38 - Koppelelement
39 - Endabschnitt
40 - Stützwandabschnitt
41 - Stützwandabschnitt
42 - Stufe
43 - Stufe
44 - Abstützung
45 - Stützlasche
46 - Tragkörper
47 - Werkzeugaufnahme
48 - Schiene
49 - Klemmelement
50 - Fixiersteg
51 - Längsseite
52 - Aufnahme
53 - Werkzeugaufnahme
54 - Vertiefung
55 - Klemmelement
56 - Fixierelement
57 - Stege
58 - Klemmaufnahme
59 - Fixierelement
60 - Halterabschnitt
61 - Werkzeugaufnahme
62 - Querschotte
63 - vorderwandseitiges Ende
64 - rückwandseitiges Ende
65 - Vorderschenkel von 23
66 - Rückenschenkel von 23
67 - Vorderschenkel von 22
68 - Rückenschenkel von 22
69 - Verriegelung
70 - Magnet
71 - Schließkörper
72 - Aufnahme
73 - Fügefläche

## Patentansprüche

1. Werkzeugbehälter (1) zur Aufnahme von Werkzeugen mit einem quaderförmigen Behälterkörper (2), der eine Deckelwand (5), eine Bodenwand (6), eine Vorderwand (7), eine Rückwand (8) sowie zwei Seitenwände (9, 10) aufweist, wobei ein Einband (11) vorgesehen ist, welcher durch Scharniere (12) in Flächenabschnitte (13 - 18) aufgeteilt ist, wobei die Flächenabschnitte (14 - 18) um die Scharniere (12) faltbar sind und die Flächenabschnitte (13 - 18) zumindest Bereiche der Deckelwand (5), der Bodenwand (6) sowie der Vorderwand (7) und der Rückwand (8) bilden, **dadurch gekennzeichnet, dass** jede Seitenwand (9, 10) ein Seitenwandoberteil (22) und ein Seitenwandunterteil (23) aufweist, wobei das Seitenwandoberteil (22) randseitig an dem die Deckelwand (5) bildenden Flächenabschnitt (16, 17) und das Seitenwandunterteil (23) randseitig an dem die Bodenwand (6) bildenden Flächenabschnitt (14) angeordnet ist und die Deckelwand (5) mit den Seitenwandoberteilen (22) ein Deckelteil (26) und die Bodenwand (6) mit den Seitenwandunterteilen (23) ein Bodenteil (27) bilden und wobei an jedem Seitenwandunterteil (23) eine Stützaufnahme (37) vorgesehen ist, in welche ein Seitenwandoberteil (22) mit einem Koppelelement (38) einsetzbar ist, so dass das Deckelteil (26) relativ zum Bodenteil (27) in einem Winkel aufstellbar ist.

2. Werkzeugbehälter nach Anspruch 1, **dadurch gekennzeichnet, dass** das Koppelelement (38) durch den rückwandseitigen Endabschnitt (39) des Seitenwandoberteils (22) gebildet ist.

3. Werkzeugbehälter nach Anspruch 2, **dadurch gekennzeichnet, dass** der Endabschnitt (39) formschlüssig in der Stützaufnahme (37) aufnehmbar ist.

4. Werkzeugbehälter nach einem der Ansprüche 1 bis 3, **dadurch gekennzeichnet, dass** die Stützaufnahme (37) und das Koppelelement (38) zueinander komplementär ausgebildete Stützwandabschnitte (40, 41) aufweisen.

5. Werkzeugbehälter nach Anspruch 4, **dadurch gekennzeichnet, dass** der Stützwandabschnitt (40) in der Stützaufnahme (37) eine Stufe (42) aufweist und der Stützwandabschnitt (41) im Koppelelement (38) eine Stufe (43) aufweist.

6. Werkzeugbehälter nach einem der Ansprüche 1 bis 5, **dadurch gekennzeichnet, dass** in der Aufstellposition des Deckelteils (26) die Rückwand (8) und ein Flächenabschnitt (16) der Deckelwand (5) eine Abstützung (44) für das Deckelteil (26) bilden.

7. Werkzeugbehälter nach Anspruch 6, **dadurch gekennzeichnet, dass** in der Aufstellposition des Deckelteils (26) sich die Rückwand (8) flach in einer Ebene mit der Bodenwand (6) liegend von der Bodenwand (6) weg erstreckt und der rückwandseitige Flächenabschnitt (16) der Deckelwand (5) eine Stützlasche (45) bildet, welche sich von der Rückwand (8) in einem Stützwinkel schräg zum Deckelteil (26) erstreckt.

8. Werkzeugbehälter nach einem der Ansprüche 1 bis 7, **dadurch gekennzeichnet, dass** die Scharniere (12) Filmscharniere sind, welche sich insbesondere quer über die Breite des Einbands (11) erstrecken.

9. Werkzeugbehälter nach einem der Ansprüche 1 bis 8, **dadurch gekennzeichnet, dass** am Seitenwandoberteil (22) und am Seitenwandunterteil (23) Formschlusselemente (28, 29) vorgesehen sind, welche bei geschlossenem Behälterkörper (2) miteinander in Eingriff gelangen.

10. Werkzeugbehälter nach einem der Ansprüche 1 bis 9, **dadurch gekennzeichnet, dass** quer zwischen den Seitenwandunterteilen (23) und/oder quer zwischen den Seitenwandoberteilen (22) zumindest ein Tragkörper (46) eingliederbar sind.

11. Werkzeugbehälter nach Anspruch 10, **dadurch gekennzeichnet, dass** der Tragkörper (46) zur Halterung von Werkzeugaufnahmen (47), insbesondere zur austauschbaren Halterung von Werkzeugaufnahmen, ausgebildet ist.

12. Werkzeugbehälter nach Anspruch 10 oder 11, **dadurch gekennzeichnet, dass** der Tragkörper (46) eine Schiene (48), insbesondere eine Schiene (48) aus Leichtmetall, ist, welche Klemmelemente (49) zur Aufnahme und/oder Fixierung einer Werkzeugaufnahme (47) aufweist, wobei ein Klemmelement (49) insbesondere jeweils an oder entlang einer Längsseite der Schiene (48) vorgesehen ist.

13. Werkzeugbehälter nach einem der Ansprüche 1 bis 12, **dadurch gekennzeichnet, dass** am Seitenwandunterteil (23) und/oder am Seitenwandoberteil (22) Halterabschnitte (60) zur Festlegung von Werkzeugen und/oder Werkzeugaufnahmen (61) vorgesehen sind.

14. Werkzeugbehälter nach einem der Ansprüche 1 bis 13, **dadurch gekennzeichnet, dass** im Behälterkörper (2) zumindest eine Werkzeugaufnahme (61) schwenkbeweglich angeordnet ist.

15. Werkzeugbehälter nach einem der Ansprüche 1 bis 14, **dadurch gekennzeichnet, dass** in den Flächenabschnitten (14 - 18) Versteifungseinlagen (20, 21) integriert sind.

16. Werkzeugbehälter nach Anspruch 15, **dadurch gekennzeichnet, dass** zumindest zwei Versteifungseinlagen (20, 21) aus voneinander verschiedenen Werkstoffen bestehen.

17. Werkzeugbehälter nach einem der Ansprüche 1 bis 16, **dadurch gekennzeichnet, dass** eine Verriegelung (69), insbesondere eine magnetische Verriegelung, zum Verschließen des Behälterkörpers (2) vorgesehen ist.

18. Werkzeugbehälter nach Anspruch 17, **dadurch gekennzeichnet, dass** die Verriegelung (69) zumindest ein Magnet (70) und einen mit dem Magnet (70) zusammenwirkenden Schließkörper (71) aufweist.

19. Werkzeugbehälter nach Anspruch 18, **dadurch gekennzeichnet, dass** der Schließkörper (71) durch eine Einlage aus einem ferromagnetischen Werkstoff in dem die Vorderwand (7) bildenden Flächenabschnitt (18) des Einbands (11) gebildet ist.

20. Werkzeugbehälter nach Anspruch 18 oder 19, **dadurch gekennzeichnet, dass** der Magnet (70) an einem zur Vorderwand (7) gerichteten Vorderschenkel (65) angeordnet, wobei der Vorderschenkel (65) insbesondere werkstoffeinheitlich einstückiger Bestandteil eines Seitenwandunterteils (23) ist.

## Claims

1. A tool container (1) for receiving tools with a cuboid-shaped container body (2), which has a cover wall (5), a bottom wall (6), a front wall (7), a rear wall (8) as well as two side walls (9, 10), wherein a cover (11) is provided, which is divided by hinges (12) into surface sections (13 - 18), wherein the surface sections (14 - 18) are foldable around the hinges (12) and the surface sections (13 - 18) form at least areas of the cover wall (5), the bottom wall (6) as well as the front wall (7) and the rear wall (8), **characterised in that** each side wall (9, 10) has an upper side wall part (22) and a lower side wall part (23), wherein the upper side wall part (22) is disposed on the edge side of the surface section (16, 17) forming the cover wall (5) and the lower side wall part (23) is disposed on the edge side of the surface section (14) forming the bottom wall (6), and the cover wall (5) together with the upper side wall parts (22) form the cover part (26) and the bottom wall (6) together with the lower side wall parts (23) form a bottom part (27), and wherein a support receptacle (37) is provided on each lower side wall part (23), into which an upper side wall part (22) is insertable with a coupling element (38), such that the cover part (26) is positionable at an angle relative to the bottom part (27).

2. The tool container according to claim 1, **characterised in that** the coupling element (38) is formed by a rear wall-side end section (39) of the upper side wall part (22).

3. The tool container according to claim 2, **characterised in that** the end section (39) is receivable in the support receptacle (37) in a form-locking manner.

4. The tool container according to any one of claims 1 to 3, **characterised in that** the support receptacle (37) and the coupling element (38) have mutually complementarily configured support wall sections (40, 41).

5. The tool container according to claim 4, **characterised in that** the support wall section (40) in the support receptacle (37) has a step (42) and the support wall section (41) in the coupling element (38) has a step (43).

6. The tool container according to any one of claims 1 to 5, **characterised in that**, in the upright position of the cover part (26), the rear wall (8) and a surface section (16) of the cover wall (5) form a support (44) for the cover part (26).

7. The tool container according to claim 6, **characterised in that**, in the upright position of the cover part (26), the rear wall (8) extends lying flat in a plane with the bottom wall (6) away from the bottom wall (6) and the rear wall-side surface section (16) of the cover wall (5) forms a support tab (45) which extends from the rear wall (8) at a support angle obliquely to the cover part (26).

8. The tool container according to any one of claims 1 to 7, **characterised in that** the hinges (12) are film hinges which extend in particular transversely across the width of the cover (11).

9. The tool container according to any one of claims 1 to 8, **characterised in that** form-locking elements (28, 29) are provided on the upper side wall part (22) and the lower side wall part (23), which engage with one another when the container body (2) is closed.

10. The tool container according to any one of claims 1 to 9, **characterised in that** at least one carrier body (46) is insertable transversely between the lower side wall parts (23) and/or transversely between the upper side wall parts (22).

11. The tool container according to claim 10, **characterised in that** the carrier body (46) is configured to hold tool receptacles (47), in particular to replaceably hold tool receptacles.

12. The tool container according to claim 10 or 11, **characterised in that** the carrier body (46) is a rail (48), in particular a rail (48) made of a light metal, which has clamping elements (49) for receiving and/or fixing a tool receptacle (47), wherein a clamping element (49) is provided in particular on or along a longitudinal side of the rail (48).

13. The tool container according to any one of claims 1 to 12, **characterised in that** holder sections (60) for securing tools and/or tool receptacles (61) are provided on the lower side wall part (23) and/or on the upper side wall part (22).

14. The tool container according to any one of claims 1 to 13, **characterised in that** at least one tool receptacle (61) is pivotably disposed in the container body (2).

15. The tool container according to any one of claims 1 to 14, **characterised in that** reinforcing inserts (20, 21) are integrated in the surface sections (14 - 18).

16. The tool container according to claim 15, **characterised in that** at least two reinforcing inserts (20, 21) are made of mutually different materials.

17. The tool container according to any one of claims 1 to 16, **characterised in that** a locking mechanism (69), in particular a magnetic locking mechanism, is provided for closing the container body (2).

18. The tool container according to claim 17, **characterised in that** the locking mechanism (69) has at least one magnet (70) and a closing body (71) cooperating with the magnet (70).

19. The tool container according to claim 18, **characterised in that** the closing body (71) is formed by an insert made of a ferromagnetic material in the surface section (18) of the cover (11) forming the front wall (7).

20. The tool container according to claim 18 or 19, **characterised in that** the magnet (70) is disposed on a front leg (65) aligned towards the front wall (7), wherein the front leg (65) is in particular an integral component of a lower side wall part (23), made of the same material.

## Revendications

1. Contenant à outils (1) pour le logement d'outils avec un corps de contenant (2) de forme parallélépipédique qui présente une paroi de couvercle (5), une paroi de fond (6), une paroi avant (7), une paroi arrière (8) ainsi que deux parois latérales (9, 10), dans lequel un couvercle (11) est prévu, lequel est divisé par des charnières (12) en sections de surface (13-18), dans lequel les sections de surface (14-18) sont pliables autour des charnières (12) et les sections de surface (13-18) forment au moins des zones de la paroi de couvercle (5), de la paroi de fond (6) ainsi que de la paroi avant (7) et de la paroi arrière (8), **caractérisé en ce que** chaque paroi latérale (9, 10) présente une partie supérieure de paroi latérale (22) et une partie inférieure de paroi latérale (23), dans lequel la partie supérieure de paroi latérale (22) est disposée côté bord au niveau de la section de surface (16, 17) formant la paroi de couvercle (5) et la partie inférieure de paroi latérale (23) est agencée côté bord au niveau de la section de surface (14) formant la paroi de fond (6), et la paroi de couvercle (5), avec les parties supérieures de paroi latérale (22), forme une partie de couvercle (26), et la paroi de fond (6), avec les parties inférieures de paroi latérale (23), forme une partie de fond (27) et un logement d'appui (37) est prévu au niveau de chaque partie inférieure de paroi latérale (23), dans lequel logement une partie supérieure de paroi latérale (22) est apte à être insérée avec un élément de couplage (38), de sorte que la partie de couvercle (26) soit apte à être placée selon un angle par rapport à la partie de fond (27).

2. Contenant à outils selon la revendication 1, **caractérisé en ce que** l'élément de couplage (38) est formé par la section d'extrémité (39) côté paroi arrière de la partie supérieure de paroi latérale (22).

3. Contenant à outils selon la revendication 2, **caractérisé en ce que** la section d'extrémité (39) peut être reçue par complémentarité de formes dans le logement d'appui (37).

4. Contenant à outils selon l'une quelconque des revendications 1 à 3, **caractérisé en ce que** le logement d'appui (37) et l'élément de couplage (38) présentent des sections de paroi d'appui (40, 41) réalisées de manière complémentaire l'une à l'autre.

5. Contenant à outils selon la revendication 4, **caractérisé en ce que** la section de paroi d'appui (40) présente dans le logement d'appui (37) un gradin (42) et la section de paroi d'appui (41) présente dans l'élément de couplage (38) un gradin (43).

6. Contenant à outils selon l'une quelconque des revendications 1 à 5, **caractérisé en ce que** dans la position de placement de la partie de couvercle (26), la paroi arrière (8) et une section de surface (16) de la paroi de couvercle (5) forment un appui (44) pour la partie de couvercle (26).

7. Contenant à outils selon la revendication 6, **caractérisé en ce que** dans la position de placement de la partie de couvercle (26), la paroi arrière (8) s'étend à plat dans un plan avec la paroi de fond (6) à partir de la paroi de fond (6) et la section de surface (16) côté paroi arrière de la paroi de couvercle (5) forme une languette d'appui (45) qui s'étend de la paroi arrière (8) dans un angle d'appui en biais par rapport à la partie de couvercle (26).

8. Contenant à outils selon l'une quelconque des revendications 1 à 7, **caractérisé en ce que** les charnières (12) sont des charnières à film qui s'étendent en particulier transversalement sur la largeur du couvercle (11).

9. Contenant à outils selon l'une quelconque des revendications 1 à 8, **caractérisé en ce que** des éléments à complémentarité de formes (28, 29) sont prévus au niveau de la partie supérieure de paroi latérale (22) et au niveau de l'élément inférieur de paroi latérale (23), lesquels parviennent en prise l'un avec l'autre en cas de corps de contenant (2) fermé.

10. Contenant à outils selon l'une quelconque des revendications 1 à 9, **caractérisé en ce qu'**au moins un corps porteur (46) peut être incorporé transversalement entre les parties inférieures de paroi latérale (23) et/ou transversalement entre les parties supérieures de paroi latérale (22).

11. Contenant à outils selon la revendication 10, **caractérisé en ce que** le corps porteur (46) est réalisé pour le support de logements d'outil (47), en particulier pour le support interchangeable de logements d'outil.

12. Contenant à outils selon la revendication 10 ou la revendication 11, **caractérisé en ce que** le corps porteur (46) est un rail (48), en particulier un rail (48) en métal léger qui présente des éléments de serrage (49) pour le logement et/ou la fixation d'un logement d'outil (47), dans lequel un élément de serrage (49) est prévu en particulier respectivement au niveau ou le long d'un côté longitudinal du rail (48).

13. Contenant à outils selon l'une quelconque des revendications 1 à 12, **caractérisé en ce que** des sections de support (60) sont prévues au niveau de la partie inférieure de paroi latérale (23) et/ou au niveau de la partie supérieure de paroi latérale (22) pour la fixation d'outils et/ou de logements d'outil (61).

14. Contenant à outils selon l'une quelconque des revendications 1 à 13, **caractérisé en ce qu'**au moins un logement d'outil (61) est agencé de manière mobile en pivotement dans le corps de contenant (2).

15. Contenant à outils selon l'une quelconque des revendications 1 à 14, **caractérisé en ce que** des inserts de renfort (20, 21) sont intégrés dans les sections de surface (14-18).

16. Contenant à outils selon la revendication 15, **caractérisé en ce qu'**au moins deux inserts de renfort (20, 21) se composent de matériaux différents l'un de l'autre.

17. Contenant à outils selon l'une quelconque des revendications 1 à 16, **caractérisé en ce qu'**un verrouillage (69), en particulier un verrouillage magnétique, est prévu pour la fermeture du corps de contenant (2).

18. Contenant à outils selon la revendication 17, **caractérisé en ce que** le verrouillage (69) présente au moins un aimant (70) et un corps de fermeture (71) coagissant avec l'aimant (70).

19. Contenant à outils selon la revendication 18, **caractérisé en ce que** le corps de fermeture (71) est formé par un insert en un matériau ferromagnétique dans la section de surface (18) formant la paroi avant (7) du couvercle (11).

20. Contenant à outils selon la revendication 18 ou la revendication 19, **caractérisé en ce que** l'aimant (70) est agencé au niveau d'une branche avant (65) dirigée vers la paroi avant (7), dans lequel la branche avant (65) est en particulier un constituant d'un seul tenant en un matériau uniforme d'une partie inférieure de paroi latérale (23).
